# EUROPÄISCHE PATENTSCHRIFT

(11) **EP 3 152 777 B1**
(45) Veröffentlichungstag und Bekanntmachung des Hinweises auf die Patenterteilung: **28.02.2018**
(21) Anmeldenummer: 15742175.1
(22) Anmeldetag: 02.06.2015
(51) Int. Cl.: H01H 39/00

(54) **ELEKTRISCHES UNTERBRECHUNGSSCHALTGLIED, INSBESONDERE ZUM UNTERBRECHEN VON HOHEN STRÖMEN BEI HOHEN SPANNUNGEN**
ELECTRICAL INTERRUPTION SWITCH, IN PARTICULAR FOR INTERRUPTING HIGH CURRENTS AT HIGH VOLTAGES
ORGANE DE COMMANDE DE COUPURE ÉLECTRIQUE, SERVANT EN PARTICULIER À COUPER DES COURANTS DE FORTE INTENSITÉ DANS LE CAS DE TENSIONS ÉLEVÉES

(30) Priorität: 04.06.2014 DE 102014107853
(43) Veröffentlichungstag der Anmeldung: 12.04.2017
(73) Patentinhaber: Lell, Peter, 85368 Moosburg (DE)
(72) Erfinder: Lell, Peter, 85368 Moosburg (DE)
(74) Vertreter: Eder Schieschke & Partner mbB
(86) Internationale Anmeldenummer: PCT/DE2015/100218
(87) Internationale Veröffentlichungsnummer: WO 2015/185038

(56) Entgegenhaltungen:
- DE-A1- 2 103 565
- DE-A1-102010 035 684

## Beschreibung

Die Erfindung betrifft ein elektrisches Unterbrechungsschaltglied, insbesondere zum Unterbrechen von hohen Strömen bei hohen Spannungen, mit den Merkmalen des Oberbegriffs des Patentanspruchs 1.

Derartige Schaltglieder finden beispielsweise in der Kraftwerks- und KFZ-Technik zum definierten und schnellen Trennen von elektrischen Starkstromkreisen im Notfall Verwendung. Dabei besteht die Anforderung an ein derartiges Schaltglied, dass dessen Auslösung und Unterbrechungsfunktion selbst ohne Wartung noch nach bis zu 20 Jahren zuverlässig gewährleistet sein muss. Des Weiteren darf von einem solchen Schaltglied kein zusätzliches Gefahrenpotential durch von Heißgas, Partikel, Wurfstücke, Plasma oder durch hohe, im abgeschalteten Stromkreis induzierte Spannungen ausgehen.

Ein mögliches Einsatzgebiet in der KFZ-Technik ist das definierte irreversible Trennen der Bordverkabelung von der Autobatterie oder Antriebsbatterie kurz nach einem Unfall, um Zündquellen durch Funken und Plasma zu vermeiden, die entstehen, wenn beispielsweise Kabelisolationen durch während des Unfalls eindringendes Karosserieblech aufgescheuert wurden oder lose Kabelenden gegeneinander oder gegen Blechteile drücken und aufscheuern. Läuft bei einem Unfall gleichzeitig Benzin aus, so können solche Zündquellen zündfähige Benzin-Luft-Gemische entzünden, die sich beispielsweise unter der Motorhaube sammeln. Weitere Einsatzgebiete sind die elektrische Abtrennung einer Baugruppe vom Bordnetz für den Fall eines Kurzschlusses in der betreffenden Baugruppe, beispielsweise in einer elektrischen Standheizung oder in einer elektrischen Bremse, sowie die Notabschaltung einer Lithiumbatterie, wie sie heute in Elektro- und Hybridfahrzeugen, sowie in Flugzeugen zur Anwendung kommen. Diese Batterien haben bei kleinem Bauvolumen eine hohe Klemmenspannung von bis zu 1200V bei extrem kleinem Innenwiderstand. Aus beiden resultiert ein möglicher Kurzschlussstrom von bis zu 5000A, ohne dass hierbei die Quellspannung stark einbrechen würde. Auch zur Notabschaltung von einzelnen Solarzellenmodulen oder ganzen Solarzellenfeldern im Notfall ist das hier vorgestellte Unterbrechungsschaltglied sehr gut geeignet, weil es ansteuerbar bzw. fernsteuerbar ausgebildet sein kann. Darüber hinaus kann es auch zusätzlich oder stattdessen so ausgebildet sein, dass es passiv auslöst, also wie eine herkömmliche Schmelzsicherung.

Im Stand der Technik sind pyrotechnische Sicherungen bekannt, die zur Auslösung aktiv angesteuert werden. Beispielsweise beschreibt die DE 2 103 565 einen Stromunterbrecher, welcher ein metallisches Gehäuse umfasst, das an zwei voneinander abstehenden Anschlussbereichen mit jeweils einem Leiterende eines abzusichernden Leiters verbunden wird. Der Strompfad verläuft dabei über das Gehäuse. Im Gehäuse ist ein pyrotechnisches Element vorgesehen, das durch eine Sprengladung gebildet ist. Die Sprengladung ist durch einen elektrischen Zünder aktivierbar, welcher ein Zündelement umfasst, das durch einen Speisestrom verdampft wird. Das Gehäuse ist mit einer Isolierflüssigkeit gefüllt. Das axial ausgedehnte Gehäuse weist eine umlaufende Nut auf, entlang der das Gehäuse bei einem Zünden der Sprengladung aufreißt. Das Gehäuse wird dabei in zwei elektrisch voneinander getrennte Teile aufgebrochen, so dass der betreffende Stromkreis aufgetrennt wird. Das beim Auftrennen eines Stromkreises mit sehr hoher Stromstärke entstehende Plasma wird bei diesem Stromunterbrecher durch die zerstäubte Isolierflüssigkeit gelöscht. Das Auslösen kann bei einem KFZ beispielsweise durch das Signal eines Schocksensors erfolgen.

Eine Selbstauslösung zur Auftrennung des Stromkreises bei einer Überlastung des abzusichernden Leiters ist bei dieser bekannten Vorrichtung nicht vorgesehen, weil die ganze Hülse bis zur Auslösetemperatur erhitzt werden müsste und dann eine detonative Umsetzung nicht sicher erreicht würde. Denn ein Sprengstoff kann kaum durch eine einfache Erhitzung der Hülse gezündet werden, d.h. zur detonativen Umsetzung gebracht werden. Dies wäre jedoch z.B. bei der in der DE 2 103 565 beschriebenen Gehäuseform notwendig.

Dabei sei erwähnt, dass in der Pyrotechnik weltweit von einer detonativen Umsetzung gesprochen wird, wenn Flammfrontgeschwindigkeiten von definitionsgemäß mehr als 2000 m/s erreicht werden.

Ein weiterer Nachteil dieser bekannten Vorrichtung ist die Problematik der Zulassung für Vorrichtungen, die mit Sprengstoffen oder gar Detonatoren gefüllte Baugruppen aufweisen. Aus diesem Grund finden derartige Vorrichtungen bisher keine kommerzielle Verwendung. Sie werden nur sehr vereinzelt in Forschungsinstituten für Sonderexperimente eingesetzt. Die Ursachen hierfür sind zusätzlich die sehr geringe Handhabungssicherheit und das extrem hohe, nur sehr schwer eingrenzbare Gefahrenpotential.

Des Weiteren besteht in vielen Fällen die Forderung nach einer Selbstauslöse-Funktion eines derartigen Schalters bzw. einer Sicherungsvorrichtung, beispielsweise um ohne zusätzlichen Aufwand für Überlastungssensoren ein Kabel vor Überlast zu schützen oder bei Ausfall der Auslösesensorik oder Auslöseschaltung. Ein entsprechendes Schaltglied soll daher nicht nur eine ansteuerbare Auslösemöglichkeit haben, sondern auch die Funktion einer herkömmlichen Hochstromsicherung in Form einer Schmelzsicherung aufweisen, die von jedermann gefahrlos handhabbar ist, wie dies bei herkömmlichen Schmelzsicherungen der Fall ist.

Derartige Hochstrom-Schmelzsicherungen weisen den Nachteil einer innerhalb einer großen Bandbreite schwankenden Abschaltzeit nach dem Erreichen der Nennstromstärke der Sicherung auf. Ein damit abgesichertes Kabel kann daher hinsichtlich seiner Stromführungskapazität nur zu einem sehr geringen Teil, z.B. 30 % ausgelastet werden, da im Überlastfall ansonsten beispielsweise ein Kabelbrand auftreten kann.

Aus der DE 197 49 133 A1 ist ein Notabschalter für elektrische Stromkreise bekannt, der sowohl eine Selbstauslösung als auch eine ansteuerbare Auslösung ermöglicht. Hierzu wird ein elektrischer Leiter verwendet, der eine pyrotechnische Seele aufweist. Diese kann z.B. aus einem Treibladungspulver bestehen. Die pyrotechnische Seele kann einerseits durch die Erwärmung des elektrischen Leiters bei Überschreiten einer zulässigen Stromstärke (Nennstromstärke) gezündet werden. Andererseits ist vorgesehen, die pyrotechnische Seele durch eine ansteuerbare Zündeinrichtung, beispielsweise in Form eines Glühdrahts, zu zünden. Die DE 197 49 133 A1 stellt jedoch lediglich das Prinzip einer derartigen Vorrichtung dar, gibt jedoch keinerlei Hinweise auf mögliche konstruktiv in vorteilhafter Weise ausführbare Ausgestaltungen. Denn das Herstellen eines Leiters mit einer derartigen pyrotechnischen Seele erfordert einen beträchtlichen Aufwand. Zudem kann auch bei einem derartigen Notabschalter ein sicheres, schnelles Auftrennen des Leiters nur bei Einsatz eines detonativen Explosivstoffs gewährleistet werden. Bei deflagrierenden, d.h. nicht detonativ umsetzenden Stoffen, wie Thermit oder Nitrozellulosepulver, erfolgt nur ein Aufplatzen des Leiters und ein Entweichen des restlichen Gases ohne dass der Leiter vollständig getrennt würde. Die vollständige Trennung wird dann allenfalls durch das Durchschmelzen des Leiters infolge des über die Sicherung fließenden Stroms erreicht. Dies würde jedoch bei höheren Spannungen, insbesondere bereits bei Schaltspannungen von mehr als 100V, zwangsweise zur lonenerzeugung und damit Plasmabildung in der Sicherung führen und damit das Unterbrechen des Stromkreises mit großer Wahrscheinlichkeit verhindern.

Aus der DE 100 28 168 A1 der Anmelderin ist ein elektrisches Schaltglied, insbesondere zum Schalten hoher Ströme, bekannt, welche sowohl aktiv, d.h. mittels einer ansteuerbaren Zündvorrichtung, als auch passiv, d.h. über die Stromstärke des abzuschaltenden Stroms, aktivierbar ausgebildet werden kann. Das Schaltglied weist ein Gehäuse auf, welches eine Kontakteinheit umfasst, wobei die Kontakteinheit zwei ortsfest mit dem Gehäuse verbundene oder damit einstückig ausgebildete Anschlusskontakte für das Zuführen und Abführen eines zu schaltenden elektrischen Stroms aufweist und wobei die beiden Anschlusskontakte im Ausgangszustand des Schaltglieds innerhalb des Gehäuses elektrisch leitend verbunden sind. Im Gehäuse ist ein aktivierbares Material vorgesehen, welches nach dem Aktivieren einen Gasdruck zur Beaufschlagung der Kontakteinheit erzeugt, wobei die elektrisch leitende Verbindung durch die Beaufschlagung mit dem Gasdruck aufgetrennt wird. Die Kontakteinheit umfasst ein relativ zu den ortsfesten Anschlusskontakten unter der Beaufschlagung des erzeugten Gasdrucks bewegbares Kontaktelement, welches durch die Beaufschlagung mit dem erzeugten Gasdruck in Richtung der Achse der Kontakteinheit aus seiner Ausgangsposition in eine Endposition bewegt wird, in welcher die elektrische Verbindung über die Kontakteinheit unterbrochen ist.

Dieses Schaltglied ist so ausgestaltet, dass nach außen keinerlei Bewegung von Teilen auftritt. Zudem treten bei einer Aktivierung keinerlei gefährdende Gase oder Bruchteile nach außen.

Es hat sich jedoch herausgestellt, dass diese Schalteinheit nur begrenzt zum Abschalten von höheren Spannungen geeignet ist, da dann die Gefahr besteht, dass durch die Unterbrechung des Trennbereichs infolge des Auseinanderbewegens der aufgerissenen Enden des Trennbereichs ein Lichtbogen gezogen wird. Versuche, ein Löschmittel einzusetzen, welches den Trennbereich im Ausgangszustand vor dem Aktivieren umgibt, haben gezeigt, dass hierdurch nicht der gewünschte Erfolg erreicht wird, nämlich das Entstehen eines Lichtbogens zu vermeiden oder einen bereits bestehenden Lichtbogen sicher zu löschen.

Das Dokument DE102010035684 offenbart ein Gerät gemäß dem Oberbegriff des Anspruchs 1.

Ausgehend von diesem Stand der Technik liegt der Erfindung die Aufgabe zugrunde, ein pyrotechnisches Unterbrechungsschaltglied, insbesondere zum Unterbrechen von hohen Strömen bei hohen Spannungen, zu schaffen, bei dem auch das Abschalten von hohen Strömen bei hohen Spannungen durch das Vermeiden eines durch einen Lichtbogen aufrechterhaltenen Stroms sicher gewährleistet ist. Darüber hinaus soll ein Schaltglied geschaffen werden, das sicherheitstechnisch vollkommen unbedenklich und auf einfache und kostengünstige Weise herstellbar ist.

Die Erfindung löst diese Aufgabe mit den Merkmalen des Patentanspruchs 1.

Bei dem erfindungsgemäßen elektrischen Unterbrechungsschaltglied ist, ebenso wie bei dem Schaltglied nach der DE 100 28 168 A1 der Anmelderin, für das Durchführen des Schaltvorgangs ein aktivierbares Material einsetzbar, welches lediglich einen ausreichend hohen Gasdruck erzeugt, ohne dass, wie bei einer detonativen Umsetzung, Detonations-Stoßwellen erzeugt werden müssten, die aus Sicherheitsgründen bei der Herstellung des Schaltglieds bzw. dessen Handhabung nicht akzeptabel sind.

Das elektrische Unterbrechungsschaltglied nach der Erfindung weist ein Gehäuse auf, welches eine den Strompfad durch das Unterbrechungsschaltglied definierende Kontakteinheit umgreift. Es ist eine Treibladung vorgesehen, die ein gaserzeugendes, aktivierbares Material umfasst. Die Kontakteinheit weist einen ersten und zweiten Anschlusskontakt, einen Stauchbereich, einen Trennbereich und einen Treibspiegel auf. Die Treibladung und die Kontakteinheit sind so ausgebildet, dass ihr über den ersten Anschlusskontakt ein zu unterbrechender Strom zuführbar und von ihr über den zweiten Anschlusskontakt abführbar ist und dass bei einem Zünden der Treibladung der Treibspiegel derart mit einem durch das gaserzeugende aktivierbare Material erzeugten Gasdruck beaufschlagt wird, dass der Treibspiegel im Gehäuse in einer Bewegungsrichtung aus einer Ausgangsposition in eine Endposition bewegt und dabei der Stauchbereich plastisch verformt wird, wobei der Trennbereich vollständig aufgetrennt wird und in der Endposition des Treibspiegels ein Isolationsabstand zwischen den aufgetrennten Enden des Trennbereichs erreicht ist. Der Isolationsabstand ist dabei so gewählt, dass er für die jeweils zu schaltende Spannung ausreicht.

Erfindungsgemäß ist ein Löschmittel derart vorgesehen, dass durch die Bewegung des Treibspiegels und durch den Stauchvorgang des Stauchbereichs das Volumen zur Aufnahme des Löschmittels derart verringert wird, dass das Löschmittel durch wenigstens einen Abgabekanal, der das Volumen zur Aufnahme des Löschmittels mit dem Raum verbindet, in dem sich der Trennbereich befindet, zum Löschen oder zum Vermeiden des Entstehens eines Lichtbogens zwischen den Enden des Trennbereichs eingespritzt wird.

Nach einer Ausgestaltung der Erfindung kann das Volumen zur Aufnahme des Löschmittels innerhalb des Stauchbereichs vorgesehen sein. Dabei wird das Volumen zur Aufnahme des Löschmittels durch den Stauchvorgang verringert und das Löschmittel durch den wenigstens einen Abgabekanal in den Raum zwischen den aufgetrennten Enden des Trennbereichs der Kontakteinheit eingespritzt. Ein Lichtbogen kann dadurch gelöscht oder bereits an seiner Entstehung gehindert werden.

Nach einer Ausführungsform der Erfindung kann der Stauchbereich hinsichtlich des Materials und der Geometrie so ausgelegt werden, dass die Wandung des Stauchbereichs infolge der Stauchbewegung gefaltet, vorzugsweise mäanderförmig gefaltet wird.

Der Stauchbereich kann hierzu hohlzylindrisch und im Querschnitt vorzugsweise ringförmig ausgebildet ist. Im Inneren des Hohlzylinders kann so das Löschmittel eingebracht werden. Ein ringförmiger Querschnitt begünstigt ein, über den Umfang gesehen, gleichmäßiges Falten der Hohlzylinderwandung während des Stauchvorgangs. Das Austreiben des Löschmittels aus dem Aufnahmevolumen kann dabei ungehindert durch das Eintreten von Wandungsteilen in den Abgabepfad erfolgen.

Das Löschmittel kann in wenigstens einer geschlossenen, vorzugsweise flexiblen, durch den Stauchvorgang zerstörbaren Hülle innerhalb des Stauchbereichs vorgesehen sein. Dabei ist es nicht zwingend nötig, den wenigstens einen Abgabekanal zu verschließen und diesen erst beim Schaltvorgang zu öffnen. Zudem kann das Löschmittel sehr einfach in das Aufnahmevolumen eingebracht werden. Es ist auch möglich, eine Vielzahl von zerstörbaren Hüllen in Form von Mikrokügelchen zu verwenden, deren Hülle unter dem Druck, der durch die Volumenverringerung erzeugt wird (und ggf. dem des durch das aktivierbare Material erzeugten Gases), zerstört wird, so dass das Löschmittel freigegeben wird.

Es ist auch möglich, einen starren Behälter, beispielsweise einen Glas- oder Kunststoffbehälter, der als Glas oder Kunststoffröhrchen ausgebildet sein kann, als zerstörbare Hülle zu verwenden, wobei vorzugsweise ein bestimmter Bereich des Glasbehälters mit einer Sollbruchstelle versehen ist, welcher im Bereich des Abgabekanals vorgesehen sein kann.

Der wenigstens eine Abgabekanal kann zumindest in einem Bereich vor der Abgabeöffnung düsenartig ausgebildet sein. Hierdurch kann eine für den Löschvorgang günstige Abgabe hinsichtlich der Richtung, des Querschnitts und der Geschwindigkeit des abzugebenden Löschmittels erreicht werden. Insbesondere kann der Abgabekanal so ausgestaltet werden, dass der Strahl des Löschmittels auf das ortsfeste aufgetrennte Ende des Trennbereichs gerichtet ist.

Es ist jedoch ebenfalls möglich, das Löschmittel in ein außerhalb des Stauchbereichs liegendes Aufnahmevolumen einzubringen, um das Löschmittel dann durch die Bewegung des Treibspiegels durch eine oder mehrere Kanäle im Treibspiegel in den Brennraum einzuspritzen. Der oder die Kanäle weisen dabei wenigstens eine Eintrittsöffnung für das Löschmittel auf, durch welche das Löschmittel aus dem Aufnahmevolumen in den oder die Kanäle eintritt, und wenigstens eine Abgabeöffnung, aus welcher das Löschmittel abgegeben wird. Die wenigstens eine Abgabeöffnung kann auch hier so positioniert und der Verlauf des betreffenden Kanals kann, zumindest in einem ausreichend langen Bereich vor der Abgabeöffnung so ausgebildet sein, dass sich ein Abgabestrahl für das Löschmittel mit den gewünschten Parametern, wie Abgabegeschwindigkeit, Durchmesser, Richtung etc., ergibt.

Als Stoffe in der Brennkammer sind bevorzugt Explosivstoffe, insbesondere Nitrozellulosepulver geeignet, die durch Anzünder entflammt bzw. zur Umsetzung gebracht werden. Es ist können jedoch auch brennbare Gase, insbesondere Flüssiggase oder andere Brennstoffe zusammen mit flüssigen, festen oder gasförmigen Oxidatoren verwendet werden, die durch Anzünder, elektrische Entladungen, Hitzedrähte oder Explosionsdrähte zur Umsetzung gebracht werden.

Generell wird der Begriff der Treibladung im Sinne der vorliegenden Beschreibung so verstanden, dass hierunter alle Stoffe oder Stoffgemische fallen, die nach einer Aktivierung in beliebiger Weise, Gase oder Dämpfe erzeugen, die auf den Treibspiegel den gewünschten Druck ausüben.

Als Löschmittel eignet sich dabei jedes Medium, das unter dem betreffenden Druck in geeigneter Weise aus dem Aufnahmevolumen ausgetrieben werden kann. Es kann insbesondere als Löschfluid, als gasförmiges, gelartiges, schaumartiges oder auch mehrphasiges Medium ausgebildet sein.

Der wenigstens eine Abgabekanal kann, vorzugsweise im Bereich der wenigstens einen Abgabeöffnung, durch eine während des Auslösevorgangs des Unterbrechungsschaltglieds zerstörbare Membran verschlossen sein. Dies ist zumindest dann erforderlich, wenn das Löschmittel so beschaffen ist, dass es im Ausgangszustand des Schaltgliedes bereits aus dem Aufnahmevolumen austreten kann.

Nach einer Ausführungsform der Erfindung sind die ein oder mehreren Abgabekanäle im Treibspiegel derart vorgesehen, dass die ein oder mehreren Abgabeöffnungen der Abgabekanäle im Bereich des Querschnittes eines sich, zumindest im ungetrennten Zustand, an den Treibspiegel anschließenden Trennbereichs ausgebildet sind. Hierdurch wird das Löschmittel aus dem während des Auslösevorgangs bewegten Teil der Kontakteinheit innerhalb des Querschnitts abgegeben, in dem sich ein Lichtbogen ausbilden kann, wodurch dieser sicher gelöscht bzw. bereits an seiner Entstehung gehindert werden kann.

Die Kontakteinheit kann eine gerade Längsachse aufweisen, entlang welcher der Treibspiegel verschiebbar ist. Der Trennbereich kann dann angrenzend an den Treibspiegel und in der Längsachse liegend vorgesehen sein und eine Abgabeöffnung dann in der Längsachse liegen. Damit kann ein Löschstrahl des Löschmittels erzeugt werden, der genau in der Achse liegt, in der sich mit größter Wahrscheinlichkeit auch ein Lichtbogen ausbilden wird.

Es sind jedoch auch Schaltglieder denkbar, bei denen sich der Treibspiegel der Kontakteinheit in einem mehr oder weniger gekrümmten Gehäuse bewegen kann, so dass Schaltglieder fertigbar sind, bei denen beide Stromanschlüsse sich unter einem Winkel zwischen 1° und 360° befinden, vorzugsweise unter 45°, 90° oder 180°. Der Treibspiegel würde sich also bei einem um 180° gebogenen Gehäuse nach der Auslösung und dem Aufbrechen des Stegbereichs im Halbkreis im Gehäuse bewegen, so dass beide Stromanschlüsse auf derselben Seite zu liegen kommen.

In einer Ausführungsform kann der Treibspiegel zweiteilig ausgebildet sein, wobei ein aus einem isolierenden Material bestehender zweiter Treibspiegelteil einen mit der Kontakteinheit fest verbundenen oder einstückig damit ausgebildeten ersten Treibspiegelteil umgreift und diesen beaufschlagt, und wobei der zweite Treibspiegelteil vorzugsweise gegenüber dem ersten Treibspiegelteil und dem Gehäuse abgedichtet ist. Diese Variante ermöglicht die Verwendung eines leitenden Materials, insbesondere eines Metalls, zumindest für die Innenwandung des Gehäuses, wodurch, infolge der Festigkeit des Metalls, eine baukleine Realisierung des Schaltglieds möglich ist.

Der Trennbereich und die Treibladung können so ausgebildet sein, dass der Trennbereich bei einem Zünden der Treibladung aufgerissen oder zumindest teilweise aufgerissen und durch eine Verschiebebewegung des Treibspiegels völlig aufgetrennt wird. Beispielsweise kann die Treibladung zumindest teilweise innerhalb des Trennbereichs angeordnet werden. Bei einem Zünden der Treibladung wird der Trennbereich über den Umfang ganz oder zumindest teilweise aufgerissen. Bei einem teilweisen Aufreißen erfolgt das vollständige Auftrennen durch die Verschiebebewegung des Treibspiegels und des damit nach dem Auftrennen noch verbunden Teils des Trennbereichs, wodurch der Stauchbereich gestaucht wird.

Der Trennbereich kann jedoch auch so ausgestaltet sein, dass bei einem Zünden der Treibladung zwei zerstörungsfrei trennbare Teile des Trennbereichs durch eine Verschiebebewegung des Treibspiegels auseinandergeschoben werden.

Zur Schaffung eines Unterbrechungsschaltgliedes, welches eine serielle Mehrfachunterbrechung realisiert, kann die Kontakteinheit wenigstens zwei Teil-Kontakteinheiten aufweisen, die jeweils einen Stauchbereich, einen Trennbereich und einen Treibspiegel aufweisen. Die Teil-Kontakteinheiten können dann jeweils so ausgebildet sein, dass bei einem Zünden der Treibladung jeder Treibspiegel derart mit einem durch das gaserzeugende aktivierbare Material erzeugten Gasdruck beaufschlagt wird, dass der betreffende Treibspiegel im Gehäuse in einer Bewegungsrichtung aus einer Ausgangsposition in eine Endposition bewegt und dabei der zugehörige Stauchbereich plastisch verformt wird, wobei der betreffende Trennbereich vollständig aufgetrennt wird und in der Endposition des betreffenden Treibspiegels ein Isolationsabstand zwischen den aufgetrennten Enden des betreffenden Trennbereichs erreicht ist. Das Löschmittel ist dabei derart vorgesehen, dass durch die Bewegung eines, mehrerer oder aller Treibspiegel und/oder durch den Stauchvorgang eines oder mehrerer oder aller Stauchbereiche das Volumen zur Aufnahme des Löschmittels derart verringert wird, dass das Löschmittel durch jeweils einen Abgabekanal, der das Volumen zur Aufnahme des Löschmittels mit dem Raum verbindet, in dem sich ein zugeordneter Trennbereich befindet, zum Löschen oder zum Vermeiden des Entstehens eines Lichtbogens zwischen die Enden des betreffenden Trennbereichs eingespritzt wird.

Eine solche serielle Mehrfachunterbrechung hat den Vorteil, dass während eines gleichzeitig erfolgenden Unterbrechungsvorgangs nur jeweils eine anteilige Spannung zwischen den aufzutrennenden Enden der Trennbereiche anliegt und so die Gefahr eines Lichtbogens reduziert wird.

In einer bevorzugten Ausführungsform sind zwei Teil-Kontakteinheiten vorgesehen und die Kontakteinheit und das Gehäuse sind in Bezug auf eine Mittelebene spiegelsymmetrisch ausgebildet, wobei die Trennbereiche und die Treibspiegel vorzugsweise außerhalb der dazwischen angeordneten Stauchbereiche vorgesehen sind. Zusätzlich zur seriellen Trennung ergibt sich hier der Vorteil, dass die mechanischen Bewegungen in entgegengesetzten Richtungen verlaufen und sich so nach außen zumindest weitgehend kompensieren.

Die Bewegungen der Treibspiegel und die damit verbundenen Stauchvorgänge der Stauchbereiche können auf ein einziges gemeinsames Aufnahmevolumen für ein Löschmittel wirken, wobei jedoch Abgabekanäle für jede der Teil-Kontakteinheiten vorgesehen sind. Das gemeinsame Volumen zur Aufnahme des Löschmittels kann innerhalb der einander zugewandten Stauchbereiche der Teil-Kontakteinheiten vorgesehen sein.

Nach einer Ausgestaltung der Erfindung kann jeder Teil-Kontakteinheit eine separate Teil-Treibladung zugeordnet und eine ansteuerbare Vorrichtung für das aktive und im Wesentlichen gleichzeitige Zünden der separaten Teil-Treibladungen vorgesehen sein. Hierdurch kann auf einfache Weise sichergestellt werden, dass der Vorteil der seriell angeordneten Trennbereiche, nämlich das Auftreten der jeweils nur halben Spannung an den Enden der Trennbereiche während des Abschaltvorgangs, auch genutzt werden kann.

Nach außen ist das Unterbrechungsschaltglied nach der Erfindung rückwirkungsfrei. Es treten keine Abgase, kein Licht und kein Plasma aus, das Auslösegeräusch ist nur als leiser Klick zu vernehmen und die beiden elektrischen Anschlüsse des Unterbrechungsschaltglieds können fest eingespannt werden, da für die Funktion des Schaltglieds keine Bewegung des einen oder anderen Anschlusses notwendig ist.

Das Gehäuse selbst kann als Rohr mit beidseitig eingeschraubten oder eingebördelten Deckeln versehen sein, vorzugsweise aus einem topfartigen Teil, in das ein Deckel zusammen mit der gesamten Kontakteinheit eingeschraubt wird. Das Gehäuse kann auch einstückig ausgebildet sein, sofern dessen Material gut umformbar ist, beispielsweise durch Bördeln oder Biegen. Das Gehäuse kann auch aus mehreren Teilen zu einem einstückigen Gehäuse hergestellt werden, beispielsweise durch Kleben oder Verschweißen der einzelnen Teile.

Auch eine integrale Anordnung eines oder mehrerer Kontakteinheiten in ein übergeordnetes Sammelgehäuse oder in eine übergeordnete Nutzbaugruppe ist möglich.

Weitere Ausgestaltungen der Erfindung ergeben sich aus den Unteransprüchen.

Die Erfindung wird nachstehend anhand der in der in der Zeichnung dargestellten Ausführungsformen näher erläutert. In der Zeichnung zeigen:
- Fig. 1: einen Längsschnitt durch eine erste Ausführungsform eines Unterbrechungsschaltglieds nach der Erfindung im Ausgangszustand;
- Fig. 2: einen Längsschnitt durch die Ausführungsform in Fig. 1 im ausgelösten Zustand;
- Fig. 3: einen Längsschnitt durch eine zweite Ausführungsform eines Unterbrechungsschaltglieds nach der Erfindung im Ausgangszustand;
- Fig. 4: einen Längsschnitt durch die Ausführungsform in Fig. 2 im ausgelösten Zustand;
- Fig. 5: einen Längsschnitt durch eine dritte Ausführungsform eines Unterbrechungsschaltglieds nach der Erfindung in Form eines Mehrfachunterbrechungsschaltglieds im Ausgangszustand;
- Fig. 6: einen Längsschnitt durch die Ausführungsform in Fig. 5 im ausgelösten Zustand;
- Fig. 7: einen Längsschnitt durch eine weitere Ausführungsform eines Mehrfachunterbrechungsschaltglieds im Ausgangszustand; und
- Fig. 8: einen Längsschnitt durch die Ausführungsform in Fig. 7 im ausgelösten Zustand.

Die in Fig. 1 dargestellte erste Ausführungsform eines Unterbrechungsschaltglieds 1 umfasst ein Gehäuse 3, in welchem eine Kontakteinheit 5 angeordnet ist. Das Gehäuse 3 ist so ausgebildet, dass es einem innerhalb des Gehäuses erzeugten Druck, der bei einer pyrotechnischen Auslösung des Unterbrechungsschaltglieds 1 erzeugt wird, standhält, ohne dass die Gefahr einer Beschädigung oder gar eines Aufplatzens besteht. Das Gehäuse kann insbesondere aus einem geeigneten Metall bestehen. In diesem Fall kann an der Innenwandung des Gehäuses eine Isolierschicht 7 vorgesehen sein, die aus einem geeigneten Isolierstoff, beispielsweise einem Kunststoff, besteht. Hierdurch werden bei höheren Spannungen Überschläge bzw. ein elektrischer Kontakt zwischen der Kontakteinheit 5, die selbstverständlich aus einem leitenden Metall, beispielsweise aus Kupfer, besteht, und dem Gehäuse 3 vermieden, insbesondere während und nach dem Auslösen des Unterbrechungsschaltglieds 1. Für noch höhere Spannungen von beispielsweise mehr als 2000 V kann das Gehäuse insgesamt aus einem isolierenden Material, insbesondere einem geeigneten Kunststoff, bestehen. In diesem Fall wird die Wandstärke des Gehäuses 3 üblicherweise dicker ausfallen als im Fall eines metallischen Gehäuses bei niederen Spannungen.

Die Kontakteinheit 5 ist im dargestellten Ausführungsbeispiel als durchgängiges Schaltrohr 9 ausgebildet. Das Schaltrohr 9 besitzt im dargestellten Ausführungsbeispiel einen ersten Anschlusskontakt 11 mit einem größeren Durchmesser und einen zweiten Anschlusskontakt 13 mit einem geringeren Durchmesser. An den ersten Anschlusskontakt 11 schließt sich ein sich radial nach außen erstreckender Flansch 15 an, der sich an einem ringförmigen Isolatorelement 17, welches aus einem isolierenden Material, beispielsweise einem Kunststoff, besteht, derart abstützt, dass das Schaltrohr 9 nicht in axialer Richtung aus dem Gehäuse 3 herausbewegt werden kann. Das Isolatorelement 17 weist hierzu eine ringförmige Schulter auf, an welcher sich der Flansch 15 des Schaltrohrs 9 abstützt. Zusätzlich isoliert das Isolatorelement 17 das Gehäuse gegenüber dem Schaltrohr 9. Das ringförmige Isolatorelement 17 weist in einem axial äußeren Bereich einen Innendurchmesser auf, der im Wesentlichen dem Außendurchmesser des Schaltrohrs 9 im Bereich des ersten Anschlusskontakts 11 entspricht. Hierdurch wird eine Dichtwirkung erzielt, die durch ein zusätzliches, ringförmiges Dichtelement 19, beispielsweise einen O-Ring, verstärkt wird. Das Isolatorelement 17 kann auch mit dem Schaltrohr 9 über eine Presspassung verbunden oder auf dieses aufgespritzt sein. Das Isolatorelement 17 und damit das Schaltrohr 9 bzw. die Kontakteinheit 5 wird an der betreffenden Stirnseite des Unterbrechungsschaltglieds 1 mittels einer Verschlussmutter 21 im Gehäuse 3 gehalten bzw. auf diese Weise im Gehäuse 3 fixiert. Die Verschlussmutter 21 kann aus Metall bestehen. Hierdurch ist auch sichergestellt, dass das Schaltrohr bei einem Erweichen oder Verbrennen der Kunststoffteile des Unterbrechungsschaltglieds 1 nicht aus dem Gehäuse austreten kann, selbst wenn in diesem Zustand noch ein Auslösen des Unterbrechungsschaltglieds 1 bewirkt wird. Denn der Außendurchmesser des Flanschs 15 ist größer gewählt als der Innendurchmesser der Verschlussmutter 21.

Selbstverständlich kann das Gehäuse 3 jedoch auch an der in Fig. 1 links dargestellten Stirnseite bei der Montage des Unterbrechungsschaltglieds 1 derart umgeformt werden, dass ein sich radial einwärts erstreckender Teil des Gehäuses das Isolatorelement 17 fixiert. Besteht das Gehäuse aus Kunststoff, so kann auch das Isolatorelement 17 entfallen.

Das Schaltrohr 9 weist einen sich an den Flansch 15 in der Achse des Schaltrohrs 9 anschließenden Stauchbereich 23 auf. Die Wandstärke des Schaltrohrs 9 ist im Stauchbereich 23, der eine vorbestimmte axiale Ausdehnung aufweist, so gewählt und auf das Material abgestimmt, dass sich bei einem Auslösen des Unterbrechungsschaltglieds 1 infolge einer plastischen Deformation des Schaltrohrs 9 im Stauchbereich 23 eine Verkürzung des Stauchbereichs in axialer Richtung um eine vorbestimmte Wegstrecke ergibt.

An den Stauchbereich 23 schließt sich in axialer Richtung des Schaltrohrs 9 ein Treibspiegel 25 an, der im dargestellten Ausführungsbeispiel zweiteilig ausgebildet ist. Ein erster Treibspiegelteil 25a ist einstückig mit dem Schaltrohr 9 ausgebildet und erstreckt sich radial fast bis an die Innenwandung des Gehäuses 3 nach außen. Ein zweiter Treibspiegelteil 25b, der im dargestellten Ausführungsbeispiel aus einem Isoliermaterial, beispielsweise einem geeigneten Kunststoff, besteht, umgreift das Schaltrohr mit dem ersten Treibspiegelteil 25a derart, dass zwischen dem Außenumfang des ersten Treibspiegelteils 25a und der Innenwandung des Gehäuses 3 ein isolierender Bereich des zweiten Treibspiegelteils 25b eingreift. Des Weiteren sind die Treibspiegelteile 25a, 25b so ausgebildet, dass der zweite Treibspiegelteil bei einer Druckbeaufschlagung bzw. Kraftbeaufschlagung von der dem Stauchbereich 23 abgewandten Seite her die betreffende Kraft in axialer Richtung auf den ersten Treibspiegelteil 25a überträgt. Diese Kraft wird so gewählt, dass sich während des Auslösevorgangs des Unterbrechungsschaltglieds 1 ein Stauchen des Stauchbereichs ergibt, wobei der Treibspiegel 25 aus seiner Ausgangslage (Status vor der Auslösung des Unterbrechungsschaltglieds 1) in eine Endposition (nach Beendigung des Schaltvorgangs) bewegt wird.

Wie aus Fig. 1 ersichtlich, kann der zweite Treibspiegelteil so gewählt werden, dass dessen Außendurchmesser im Wesentlichen dem Innendurchmesser des Gehäuses 3 entspricht, so dass eine axiale Führung des zweiten Treibspiegelteils 25b und damit auch eine axial geführte Stauchbewegung während des Schaltvorgangs erreicht wird.

Der zweite Treibspiegelteil 25b kann auch einen sich in axialer Richtung bis in den Stauchbereich 23 hineinreichenden Ringbereich aufweisen, welcher mit einem entsprechenden Ringbereich des Isolatorelements 17, welcher sich in axialer Richtung ebenfalls bis in den Stauchbereich 23 hinein erstreckt, zusammenwirkt. Der Ringbereich des Isolatorelements 17 kann dabei einen Ringspalt zwischen seiner axialen Außenwandung und der axialen Innenwandung des Gehäuses 3 definieren, in welchen der sich an der Innenwandung des Gehäuses 3 anliegende Ringbereich des zweiten Treibspiegelteils 25b axial hineinbewegt wird. Wird der Ringspalt, den der Ringbereich des Isolatorelements 17 definiert, geringfügig geringer gewählt als die Wandstärke des Ringsbereichs des zweiten Treibspiegelteils 25b, so ergibt sich im ausgelösten Zustand, d.h. in der Endposition des Treibspiegels 25b, eine sichere Fixierung des Treibspiegels 25.

An den Treibspiegel 25 des Schaltrohrs 9 bzw. der Kontakteinheit 5 schließt sich ein Trennbereich 27 an, welcher in axialer Richtung wiederum von einem Flansch 29 des Schaltrohrs 9 benachbart ist. An den Flansch 29 schließt sich dann der zweite Anschlusskontakt 13 des Schaltrohrs 9 an. Der Flansch 29 dient wiederum dazu, das Schaltrohr 9 bzw. die Kontakteinheit 5 in axialer Richtung sicher im Gehäuse 3 zu fixieren. Hierzu dient ein sich radial nach innen erstreckender Ringbereich 3a des Gehäuses 3 und ein Isolatorelement 31, welches zwischen einer entsprechenden Anschlagsfläche des Flanschs 29, der Innenwandung des stirnseitigen Ringbereichs 3a des Gehäuses 3 und der axialen Innenwandung des Gehäuses 3 vorgesehen ist und welches den zweiten Anschlusskontakt des Schaltrohrs 9 ringförmig umgreift.

Im dargestellten Ausführungsbeispiel wird der zweite Treibspiegelteil 25b bei der Montage des Unterbrechungsschaltglieds von der Seite des Anschlusskontakts 13 her auf das Schaltrohr 9 aufgeschoben und muss daher so dimensioniert sein, dass sein Innendurchmesser größer oder gleich dem Außendurchmesser des Flanschs 29 ist. Da der ringförmige zweite Treibspiegelteil 25b nicht beliebig dünn gemacht werden kann und auch das Isolatorelement 31 im Bereich der axialen Innenwandung des Ringbereichs Gehäusewand 3a des Gehäuses 3 eine vorgegebene Mindestdicke aufweisen muss, ist in diesem Ausführungsbeispiel eine Metallscheibe 32 auf das Schaltrohr 9 bis an den Flansch 29 aufgeschoben, welches einen größeren Außendurchmesser aufweist als der Innendurchmesser des Ringbereichs 3a des Gehäuses 3. Die Metallscheibe kann z.B. aus Titan bestehen und verhindert im Brandfall, d.h. bei einem Erweichen oder zerstören des Isolatorelements 31, dass das Schaltrohr 9 aus dem Gehäuse 3 austritt, auch wenn das Unterbrechungsschaltglied 1 in diesem Zustand ausgelöst wird.

Im Innenraum des Gehäuses zwischen einer dem Stauchbereich 23 abgewandten Stirnseite des zweiten Treibspiegelteils 25b und einer dem Stauchbereich 23 zugewandten Stirnwandung des Isolierelements 31 ist ein ringförmiges Füllstück 33 vorgesehen, welches einen Außendurchmesser besitzt, der im Wesentlichen dem Innendurchmesser des Gehäuses 3 entspricht, und einen Innendurchmesser, der im Wesentlichen dem Außendurchmesser des Flanschs 29 entspricht. Das Füllstück 33 dient dazu, das Volumen des Innenraums zwischen der dem Stauchbereich 23 abgewandten Stirnfläche des Treibspiegels 25, der Innenwandung des Gehäuses 3, dem Isolatorelement 31 und der Außenwandung des Trennbereichs 27 zu verringern, um einen schnelleren Druckaufbau zu ermöglichen.

In dem axialen Ende des Kontaktrohrs 9 im Bereich des zweiten Anschlusskontakts 13 ist eine Anzündvorrichtung 35 vorgesehen. Der Außenumfang der Anzündvorrichtung 35 ist gegenüber der Innenwandung des Schaltrohrs 9 bzw. des zweiten Anschlusskontakts 13 mit einem Dichtelement 37, beispielsweise einem O-Ring, abgedichtet. Zur axialen Fixierung der Anzündvorrichtung 35 kann in der Innenwandung des Schaltrohrs 9 bzw. des zweiten Anschlusskontakts 13 eine kleine Schulter vorgesehen sein, wobei die Anzündvorrichtung bei der Montage des Unterbrechungsschaltglieds 1 bis an die Schulter heran in das Schaltrohr 9 eingeschoben wird. Zur axialen Fixierung der Anzündvorrichtung 35 wird dann ein Verschlusselement 39 in den zweiten Anschlusskontakt 13 eingeschraubt. Durch einen Durchbruch des ringförmigen Verschlusselements 33 können die elektrischen Anschlussleitungen der Anzündvorrichtungen 35 nach außen geführt werden. Zur vollständigen Abdichtung und Fixierung kann der Innenraum des Verschlusselements 39 vergossen sein, insbesondere mit einem geeigneten Epoxidharz. Dieses dient dann gleichzeitig zur Zugentlastung der Anschlussleitungen 41.

Der Innenraum des Schaltrohrs 9 im Bereich des Trennbereichs 27 zwischen dem Treibspiegel 25 und der Anzündvorrichtung 35 ist mit einer Treibladung, beispielsweise in Pulverform, ausgefüllt. Die Treibladung ist durch die Anzündvorrichtung 35 aktivierbar und erzeugt bei Aktivierung ein Gas, welches den Innenraum innerhalb des Trennbereichs 27 ausfüllt.

Der Trennbereich ist dabei so dimensioniert, dass er durch den erzeugten Gasdruck zumindest teilweise aufreißt, so dass das Gas auch in den umgebenden Ringraum und den Spalt zwischen dem Treibspiegel 25 und dem Füllstück 33 eindringt. Zur Erleichterung des Aufreißens kann die Wandung des Schaltrohrs 9 im Trennbereich 27 auch einen oder mehrere Durchbrüche aufweisen. Zudem kann auch im Ringraum, welcher den Trennbereich 27 umgibt, Treibladungsmaterial vorgesehen sein.

Die Anzündvorrichtung kann aus einem einfachen, schnell aufheizbaren Glühdraht bestehen. In unmittelbarer Nähe oder aufgebracht auf die Anzündvorrichtung 35 kann auch eine Anzündmischung oder ein entsprechendes Material vorgesehen sein.

Die Aktivierung der Anzündvorrichtung kann durch eine entsprechende elektrische Ansteuerung erfolgen.

Selbstverständlich kann die Anzündvorrichtung 35 jedoch auch in beliebiger anderer Weise ausgebildet sein, die eine Aktivierung der Treibladung bewirkt.

Zusätzlich oder stattdessen kann ein passives Aktivieren des Unterbrechungsschaltglieds 1 vorgesehen sein. Hierzu wird die Temperaturerhöhung des Materials des Schaltrohrs 9 im Trennbereich 27 ausgenutzt. In diesem Fall sollte ein möglichst unmittelbarer Kontakt zwischen der Treibladung und der Innenwandung und/oder Außenwandung des Schaltrohrs 9 im Trennbereich 27 gegeben sein. Zusätzlich kann auch ein leichter aktivierbares Material, insbesondere eine Anzündmischung, in unmittelbarer Nähe oder aufgebracht auf die Innenwandung und/oder Außenwandung des Trennbereichs vorgesehen sein.

Fig. 1 zeigt eine derartige Schicht einer Anzündmischung 43, die pastös auf die Außenwandung des Trennbereichs aufgebracht ist. In diesem Fall sollte auch im Ringraum, welcher den Trennbereich 27 umgibt, eine Treibladung vorgesehen sein, möglichst in unmittelbarem Kontakt zur Anzündmischung 43.

Der elektrische Widerstand und damit auch das thermische Verhalten des Trennbereichs kann durch das Vorsehen von Durchbrüchen in der Wandung des Trennbereichs 27 (selbstverständlich in Verbindung mit der Wandstärke des Trennbereichs und der Dimensionierung der Radien an den Übergängen des Trennbereichs, die wesentlich den Wärmeabfluß aus dem Trennbereich und dessen Aufreißverhalten bestimmen) beeinflusst werden. Hierdurch kann der Nennstrom definiert werden, bei dem das Unterbrechungsschaltglied 1 passiv auslöst. Auch die Trägheit kann durch eine derartige Dimensionierung festgelegt werden.

Bei einer Aktivierung des Unterbrechungsschaltglieds 1 mittels der Anzündvorrichtung 35 oder mittels einer passiven Aktivierung wird also ein Gasdruck an der dem Staubbereich 23 abgewandten Seite des Treibspiegels 25 erzeugt, wodurch der Treibspiegel mit einer entsprechenden Axialkraft beaufschlagt wird. Diese Kraft wird durch eine geeignete Dimensionierung der Treibladung so gewählt, dass das Schaltrohr 9 im Stauchbereich 23 plastisch deformiert und demzufolge der Treibspiegel in Richtung auf den ersten Anschlusskontakt 11 bewegt wird. Die Treibladung wird dabei so dimensioniert, dass die Bewegung des Treibspiegels 25 bis in die Fig. 2 dargestellte Endposition erfolgt.

Unmittelbar nach dem Aktivieren der Treibladung wird also der Trennbereich 27 zumindest teilweise aufgerissen. Erfolgt das Aufreißen nicht bereits vor Beginn des axialen Bewegung des Treibspiegels 25 über den vollständigen Umfang des Trennbereichs 27, so wird ein verbleibender Rest des Trennbereichs, der noch einen elektrischen Kontakt verursacht, durch die axiale Bewegung des Treibspiegels 25 vollständig aufgerissen.

Abhängig von der Dimensionierung des Trennbereichs und der Treibladung ist es auch denkbar, dass der Trennbereich nach dem Aktivieren zunächst nicht aufreißt, sondern der Gasdruck nur durch entsprechende Öffnungen in der Wandung des Trennbereichs auch in dem den Trennbereich 27 umgebenden Ringbereich erzeugt wird. Das Aufreißen des Trennbereichs 27 kann dann im Wesentlichen nur durch die axiale Kraft auf den Treibspiegel 25 erfolgen, welche auch zu dessen axialer Bewegung führt.

Durch entsprechende Wahl der Treibladung und ggf. der von dieser umfassten Anzündmischung kann zudem das Aufbrechverhalten weiter gesteuert werden. So reißt das Verbrennungstemperaturen von ca. 1000°C erzeugende Nitrozellulosepulver den Trennbereich nur auf, während beispielsweise Thermit bei Verbrennungstemperaturen von bis zu 3400°C das Material des Trennbereichs sogar zusätzlich aufschmelzen und vergasen würde.

Insbesondere der durch den Abbrand erzeugte Gasdruck kann durch das Einbringen von leicht vergasbaren Flüssigkeiten oder Feststoffen in die den Raum, in welchem dieTreibladung enthalten ist oder in welchen die erzeugten Heißgase eindringen, gut gesteuert werden. So erhöht insbesondere Wasser, beispielsweise in Nitrozellulose gebunden oder in Form von Mikrokapseln, Gelen etc., den Gasdruck beträchtlich. Eine so bewirkte Erhöhung des Gasdrucks kann noch extremer ausfallen, wenn das in der Brennkammer eingebrachte Wasser zum Siedeverzug gebracht wird, insbesondere dadurch, dass das stark erhitzte Wasser beim Aufbrechen des Trennbereichs einen Drucksturz erfährt,.

Wie in Fig. 1 dargestellt, kann der Innenraum des Stauchbereichs 23 und gegebenenfalls auch ein kanalartiger Bereich des Innenraums des Schaltrohrs 9 im Bereich des Treibspiegels 25 mit einem Löschmittel 45 gefüllt sein. Selbstverständlich kann auch nur ein Teil des treffenden Volumens mit einem Löschmittel 45 gefüllt sein. Das Löschmittel kann als Flüssigkeit, gasförmig, gelartig, schaumartig oder auch als mehrphasiges Löschmittel ausgebildet sein. Ein mehrphasiges Löschmittel könnte beispielsweise eine Flüssigkeit mit Gasanteil oder eine Flüssigkeit mit einem Festkörperanteil, beispielsweise Sand, sein. Das Löschmittel muss in jedem Fall so beschaffen sein, dass es bei einer Verringerung des Aufnahmevolumens 47 innerhalb der Kontakteinheit, welche durch den Stauchprozess verringert wird, aus einer Abgabeöffnung in den Trennbereich zwischen den aufgetrennten Enden des Trennbereichs 27 hinein abgegeben werden kann.

Bei der in Fig. 1 dargestellten Ausführungsform ist das Löschmittel unmittelbar in das Aufnahmevolumen 47 eingebracht, welches einen entsprechenden Raum innerhalb des Stauchbereichs 23 und einen zentral und axial im Treibspiegel 25 vorgesehenen Abgabekanal 49 einschließt.

Der Abgabekanal 49 ist an seiner dem Stauchbereich 23 abgewandten Seite mittels einer zerstörbaren Membran 51 verschlossen. An der dem ersten Anschlusskontakt 11 zugewandten axialen Seite ist das Aufnahmevolumen 47 mittels eines Füllstücks 53 verschlossen, welches als zylindrisches Teil ausgebildet ist. Das zylindrische Füllstück 53 wird in den hohlzylindrischen ersten Anschlusskontakt 11 eingepresst. Das Füllstück kann ebenfalls aus Metall bestehen, beispielsweise aus Kupfer. Zusätzlich kann auch ein weiteres Dichtelement 55 eine Abdichtung zwischen der axialen Außenwandung des Füllstücks 53 und der Innenwandung des ersten Anschlusskontakts 11 bewirken.

Bei einem Auslösevorgang des Unterbrechungsschaltglieds 1 wird somit nicht nur ein elektrisches Auftrennen des Trennbereichs 27 des Schaltrohrs 9 bzw. der Kontakteinheit 5 bewirkt, sondern durch den Stauchvorgang des Schaltrohrs 9 im Trennbereich 27 wird auch das Aufnahmevolumen 47 für das Löschmittel 45 verringert, so dass das Löschmittel durch den Abgabekanal 49 im Treibspiegel 25 in Richtung auf das ortsfeste aufgetrennte Ende des Trennbereichs 27 abgegeben wird. Das Abgeben erfolgt unter hohem Druck, so dass ein kräftiger Strahl des Löschmittels 45 in Richtung auf das ortsfeste aufgetrennte Ende des Trennbereichs 27 gespritzt wird.

Durch das zentrale Abgeben des Löschmittels in der Achse des Schaltrohrs 9 bzw. der Kontakteinheit 5 wird das Löschmittel sofort bei Beginn des Auslösevorgangs (bzw. bei Beginn der axialen Bewegung des Treibspiegels 25) genau in denjenigen Bereich bzw. genau in dasjenige Volumen abgegeben, in welchem sich ein Lichtbogen bilden kann. Der Lichtbogen wird somit sicher gelöscht bzw. bereits an seiner Entstehung gehindert.

Anstelle eines zumindest teilweisen Ausfüllens des Aufnahmevolumens 47 mit dem Löschmittel 45 kann das Löschmittel auch in einem Behältnis (nicht dargestellt) in das Aufnahmevolumen 47 eingebracht werden. Das Behältnis kann starr ausgebildet sein und in das Aufnahmevolumen bei der Montage des Unterbrechungsschaltglieds 1 eingeschoben werden, bevor das Füllstück 53 in den ersten Anschlusskontakt 11 eingebracht wird. Ein starres Behältnis für das Löschmittel 45 kann beispielsweise als Glasröhrchen ausgebildet sein, welches eine dem Aufnahmevolumen 47 entsprechende Form aufweist. Dabei kann das Behältnis auch zusätzlich in den Abgabekanal 49 eingreifen und mit seiner Stirnseite mit der Abgabeöffnung des Abgabekanals 49 fluchten. Die Stirnseite des Behältnisses kann so ausgestaltet sein, dass diese durch den Druck des erzeugten Gases bei einem Auslösen des Unterbrechungsschaltglieds 1 zerstört wird. Die Zerstörung kann jedoch auch erst durch den eigentlichen Stauchvorgang bewirkt werden. Durch die Zerstörung der Hülle zumindest im Bereich der Stirnseite ist gewährleistet, dass das Löschmittel 45 während des Stauchvorgangs durch den Abgabekanal 49 ausgepresst wird.

Anstelle einer starren Hülle kann das Löschmittel 45 auch in einer flexiblen Hülle vorgesehen sein, welche bei der Montage des Unterbrechungsschaltglieds 1 in das Aufnahmevolumen 47 eingebracht wird. Die Hülle wird dabei ebenfalls derartig ausgebildet, dass diese durch den Druck des Gases und/oder durch den eigentlichen Stauchvorgang (d.h. durch mechanische Kräfte) zerstört wird, wodurch das Löschmittel freigegeben wird.

Anstelle in einer einzigen Hülle, flexibel oder starr, kann das Löschmittel 45 selbstverständlich auch in mehreren geschlossenen Hüllen in das Aufnahmevolumen 47 eingebracht sein. Auch die Verwendung von Mikrokügelchen ist möglich, wobei jedes Mikrokügelchen aus einer starren oder flexiblen Hülle besteht, beispielsweise einem Kunststoff, in welcher ein entsprechendes Quantum des Löschmittels 45 vorgesehen ist.

Um möglichst den gesamten Stauchvorgang für das Auspressen des Löschmittels 45 verwenden zu können, ist es vorteilhaft, wenn möglichst das gesamte Aufnahmevolumen 47 (gegebenenfalls bis auf das Volumen des Abgabekanals 49) mit dem Löschmittel bzw. den entsprechenden Hüllen oder Behältnissen gefüllt ist.

Bei der Verwendung von Behältnissen, die so groß sind, dass diese nicht mehr durch den Abgabekanal 49 passen, ohne zerstört werden zu müssen, kann selbstverständlich die Membran 51 zur Abdichtung des Abgabekanals 49 bzw. der Abgabeöffnung des Abgabekanals 49 entfallen.

Wie aus Fig. 2 ersichtlich, die den Endzustand der Kontakteinheit 5 nach einer Auslösung des Unterbrechungsschaltglieds 1 darstellt, wird der Stauchbereich 23 der Kontakteinheit 5 vorzugsweise so ausgebildet, dass die Wandung des Kontaktrohrs 9 im Stauchbereich 23 mäanderförmig gefaltet wird. Die mäanderförmige Faltung soll dabei vorzugsweise überwiegend außerhalb des Abgabevolumens erfolgen, um zu vermeiden, dass sich ein gefalteter Bereich vor die Eintrittsöffnung des Abgabekanals 49 legt und das Auspressen des Löschmittels 45 verhindert. Das Falten in einem Bereich außerhalb des Aufnahmevolumens wird jedoch ohnehin durch den sich bei der Stauchung des Schaltrohrs 9 ergebenden Innendruck des Löschmittels 45 präferiert, ohne dass hierfür zusätzliche Maßnahmen, wie Sollknickstellen oder dergleichen, vorgesehen sein müssen. Selbstverständlich können jedoch durch solche zusätzlichen Maßnahmen die gewünschten Falteigenschaften erzeugt oder optimiert werden. Insbesondere können Sollknickstellen durch entsprechende Strukturierungen des Stauchbereichs an der Außen- und/oder Innenwandung erzeugt werden. Die im Endzustand ineinander greifenden axialen Vorsprünge des Isolatorelements 17 und des zweiten Treibspiegelteils 25b sind dabei hinsichtlich ihrer axialen Länge auch so ausgebildet, dass diese während des Stauchvorgangs und im Endzustand ein Berühren der radial außenliegenden Teile des gefalteten Bereichs der Wandung des Schaltrohrs 9 mit der Innenwandung des Gehäuses 3 verhindert wird. Hierdurch wird eine Beschädigung der Isolierschicht 7 verbunden, wenn eine solche an der Innenwandung des Gehäuses 3 vorgesehen ist.

Bei Varianten ohne eine derartige Isolierschicht 7 wird hierdurch verhindert, dass sich ein metallisches Gehäuse 3 auf demselben elektrischen Potenzial befindet wie der erste Anschlusskontakt 11.

Die in Fig. 3 dargestellte weitere Ausführungsform eines Unterbrechungsschaltglieds 100 unterscheidet sich von der Ausführungsform nach den Fig. 1 und 2 dadurch, dass anstelle eines einstückigen Schaltrohrs 9 ein zweiteiliges Schaltrohr 109 verwendet ist. Ein erster Teil 109a des Schaltrohrs 109 ist mit dem entsprechenden Teil des Schaltrohrs 9, welcher den ersten Anschlusskontakt 11, den Flansch 15, den Stauchbereich 23 und den Treibspiegel 25 umfasst, identisch. Ein zweiter Teil 109b des Schaltrohrs 109 umfasst den Trennbereich 27, welcher mit einem dem Treibspiegel 25 zugewandten Ende in eine Aufnahmeausnehmung 160 in der dem Stauchbereich abgewandten Stirnseite des Treibspiegels 25 aufgenommen ist. Des Weiteren umfasst der zweite Teil 109b des Schaltrohrs 109 den Flansch 29 und den zweiten Anschlusskontakt 13.

Bis auf die zweiteilige Ausbildung des Schaltrohrs 109 ist die in Fig. 3 dargestellte Ausführungsform mit der Ausführungsform in den Fig. 1 und 2 praktisch identisch. Entsprechende Teile, Bereiche und Komponenten sind daher mit identischen Bezugszeichen versehen.

Grundsätzlich kann der zwischen den Teilen 109a und 109b des Schaltrohrs 109 erforderliche elektrische Kontakt auch durch ein einfaches Einschieben oder Einpressen des Endbereichs des Trennbereichs 27 in die Aufnahmeausnehmung 116 des Treibspiegels 25 hergestellt werden. Dabei besteht jedoch die Gefahr, dass durch Korrosion, mechanische Vibrationen oder andere Einflüsse ein dauerhafter elektrischer Kontrakt nicht mit der gewünschten Güte hergestellt wird bzw. erhalten bleibt.

Fig. 3 zeigt daher ein spezielles Mittel zur Herstellung eines langzeitstabilen und sicheren elektrischen Kontakts zwischen den beiden Teilen 109a und 109b des Schaltrohrs 109. Hierbei handelt es sich um einen Kontaktfederneinsatz, der an der axialen Innenwandung der Aufnahmeausnehmung 116 vorgesehen ist. Der Kontaktfederneinsatz kann beispielsweise axiale Nuten aufweisen, in welcher jeweils eine Kontaktfeder enthalten ist, die sich radial nach innen über die axiale Innenwandung der Aufnahmeausnehmung 116 bzw. des Kontaktfederneinsatzes162 hinaus erhebt. Die Kontaktfedern werden beim Einschieben des vorderen Bereichs des Trennbereichs 27 in die Aufnahmeausnehmung 116 federnd radial nach außen zusammengedrückt. Durch die Vielzahl von elektrischen leitenden, federnden Elementen wird daher ein langzeitstabiler und sicherer elektrischer Kontakt gewährleistet, über den auch hohe Ströme geführt werden können.

Die grundsätzliche Funktionsweise des Unterbrechungsschaltglieds 100 nach Fig. 3 ähnelt weitgehend der oben beschriebenen Funktionsweise der Ausführungsform nach den Fig. 1 und 2. Sie unterscheidet sich jedoch darin, dass der Trennbereich 27 nicht mehr zerstört wird, sondern lediglich das vordere Ende, d.h. das dem Treibspiegel 25 zugewandte Ende des Trennbereichs 27 aus der Aufnahmeausnehmung 116 des Treibspiegels 25 herausgezogen wird.

Der Endzustand des Unterbrechungsschaltglieds 100 nach erfolgter Auslösung ist in Fig. 4 dargestellt. Um zu gewährleisten, dass nach der Aktivierung des gaserzeugenden Materials der Treibladung der Druck sofort die gesamte Stirnfläche des Treibspiegels 25 beaufschlagen kann, ist es bei der Ausführungsform nach den Fig. 3 und 4 erforderlich, dass der Trennbereich Durchbrüche in der Wandung des Schaltrohrs 109 bzw. des zweiten Teils 109b des Schaltrohrs 109 aufweist.

Auch bei dieser Variante sollte der Abgabekanal 49 für das Löschmittel 45 so ausgestaltet sein, dass der Strahl des Löschmittels 45 auf das ortsfeste Ende des zweiten Teils 109b des Schaltrohrs 109 gerichtet ist. Da sich der Lichtbogen zwischen der ringförmigen Wandung bzw. der Stirnseite der ringförmigen Wandung des ortsfesten Teils des Trennbereichs 27 und einem gegenüberliegenden Teil der Stirnfläche des ersten Teils 109a des Schaltrohrs 109 ausbilden wird, sollte der Strahl des Löschmittels 45 so ausgestaltet sein, dass sich dieser auf die Stirnfläche der Wandung des Trennbereichs 27 richtet.

Wie vorstehend erläutert, kann die Form des Strahls des Löschmittels 45 durch eine entsprechende Gestaltung des Abgabekanals 49 erreicht werden, vorzugsweise durch eine entsprechende düsenartige Gestaltung, wodurch der Durchmesser des Löschmittelstrahls abhängig von der Entfernung von der Abgabeöffnung beeinflusst werden kann.

Fig. 5 zeigt eine weitere Ausführungsform eines Unterbrechungsschaltglieds 200, welches ein Schaltrohr 209 bzw. eine Kontakteinheit 205 aufweist, welche ein im Wesentlichen gleichzeitiges zweifaches Auftrennen des Strompfades an zwei seriellen Unterbrechungsstellen ermöglicht.

Das Unterbrechungsschaltglied 200 weist ein Gehäuse 203 auf, welches aus zwei Gehäusen 3 der Ausführungsformen nach den Fig. 1 und 2 bzw. 3 und 4 zusammengesetzt sein kann. Die beiden Gehäuseteile 3 sind so axial gegeneinander ausgerichtet, dass sich die Stirnseiten gegenüberstehen, in welche bei der Variante nach Fig. 1 und 2 die Verschlussmutter 21 eingeschraubt ist. Anstelle der Verschlussmutter 21 kann hier ein Verbindungselement 221 eingeschraubt werden bzw. die Gehäuseteile 3 können auf das Verbindungselement 221 aufgeschraubt werden.

Anstelle eines Schaltrohrs mit einem einzigen Trennbereich ist bei der Variante nach Fig. 5 ein Schaltrohr 209 mit zwei Trennbereichen 27 vorgesehen. Das Schaltrohr 209 entspricht im Wesentlichen zwei Schaltrohren 9 nach Fig. 1, welche mit einem verkürzten ersten Anschlusskontakt 11 einstückig miteinander verbunden sind. Anstelle eines einstückig ausgebildeten Kontaktrohrs 209, wie dies bei der Ausführungsform nach Fig. 5 verwendet wird, kann selbstverständlich auch ein zweiteiliges Kontaktrohr verwendet werden, das aus zwei Kontaktrohren 9 nach Fig. 1 hergestellt wird. Hierzu kann ein gegebenenfalls zu lang ausgebildeter erster Anschlusskontakt 11 verkürzt, beispielsweise abgesägt, werden. Zum Verbinden der beiden Kontaktrohre kann ein Füllstück 53 verwendet werden, welches so lang ausgebildet ist, dass es mit jeweils einem Ende in den betreffenden (verkürzten) ersten Anschlusskontakts 11 des betreffenden Schaltrohrs 9 eingepresst oder eingeschraubt werden kann.

Bei dem Unterbrechungsschaltglied 200 nach Fig. 5 ist ein Aufnahmevolumen 247 für das Löschmittel 45 vorgesehen, welches im gesamten ersten und zweiten Stauchbereich 23 und auch in dem dazwischen liegenden Innenraum des Schaltrohrs 209 ausgebildet, also in dem Teilbereich des Schaltrohrs 209, welches vom Verbindungselement 221 und entsprechenden Isolatorelementen 217 umgriffen ist.

Die außen liegenden Bereiche des Unterbrechungsschaltglieds 200 sind jeweils mit dem in Fig. 1 rechts dargestellten Teilbereich des Schaltglieds 1 sowohl hinsichtlich der Struktur als auch hinsichtlich der Komponenten und Funktionalität identisch. Es kann somit auf die entsprechenden vorstehenden Erläuterungen im Zusammenhang mit den Fig. 1 und 2 verwiesen werden.

Das Schaltglied 200 weist an beiden Seiten einen Anschlusskontakt 211 bzw. 213 auf, in welchem eine Anzündvorrichtung 35 vorgesehen ist.

Zwar ist bei der in Fig. 5 dargestellten Ausführungsform auch eine passive Aktivierung mittels einer Erwärmung der Trennbereiche 27 vorgesehen, jedoch ist hierdurch nicht in jedem Fall sichergestellt, dass ohne spezielle zusätzliche Maßnahmen eine im Wesentlichen gleichzeitige Zündung der Treibladungen gewährleistet ist. Eine solche gleichzeitige Aktivierung ist jedoch erforderlich, um das gewünschte gleichzeitige Trennen des Strompfads an zwei seriell verschalteten Punkten zu erreichen. Durch das gleichzeitige Unterbrechen wird während des Abschaltvorgangs über jede aufzutrennende bzw. aufgetrennte Strecke nur jeweils die Hälfte der Spannung als Spannungsabfall auftreten, welche an den Anschlusskontakten 211, 213 anliegt. Eine elektrisch ansteuerbare Aktivierung erleichtert ein derart gleichzeitiges Abschalten.

Im Übrigen entspricht der Auslösevorgang der Ausführungsform nach Fig. 5 im Wesentlichen der Ausführungsform nach Fig. 1. Wie in Fig. 6 gezeigt, wird bei einer Aktivierung der Anzündvorrichtungen 35 der jeweilige Treibspiegel 25 mit Druck beaufschlagt und in Richtung auf die Mittelebene E (Symmetrieebene des Unterbrechungsschaltglieds 200, die senkrecht zur Längsachse liegt) bewegt. Hierdurch wirken die beiden Stauchbereiche 23 wiederum wie eine Pumpe, mit welcher das Löschmittel 45 durch die beiden Abgabekanäle 49 austritt und den Raum zwischen den beiden aufgetrennten Enden des Trennbereichs 27 ausfüllt.

Auch die in Fig. 7 dargestellte Variante eines Unterbrechungsschaltglieds 300 entspricht weitestgehend dieser Funktion. Der wesentliche Unterschied zwischen dem Unterbrechungsschaltglied 300 nach Fig. 7 und dem Unterbrechungsschaltglied 200 nach Fig. 5 besteht darin, dass das Unterbrechungsschaltglied 300 ein Gehäuse 303 aufweist, welches einteilig ausgebildet ist. Das Schaltglied 309, welches Anschlusskontakte 311, 313 definiert, ist ebenfalls einteilig ausgebildet, wobei anstelle des Verbindungselements 221 und der Isolatorelemente 217 bei der Ausführungsform nach Fig. 5 ein Stabilisatorelement 317 vorgesehen ist. Das Stabilisatorelement 317 besteht ebenfalls aus einem isolierenden Material und dient im Wesentlichen dazu, das Schaltrohr radial und axial im Gehäuse zu fixieren. Die etwas anders gestalteten Flansche 29 des Schaltrohrs 309 definieren hier eine Umfangsnut, in welche das ringförmige Stabilisatorelement 317 mit seinem radial inneren Bereich eingreift.

Bei der in Fig. 7 dargestellten Ausführungsform wurde auf sich axial jeweils nach außen in Richtung auf die Stauchbereiche 23 erstreckende Vorsprünge verzichtet, welche mit den Vorsprüngen der Treibspiegel 25 zusammenwirken.

Auch bei der Ausführungsform nach Fig. 7 ist ein Aufnahmevolumen für das Löschmittel 45 vorgesehen, welches sich im gesamten Innenraum des Schaltrohrs 309 zwischen den Abgabeöffnungen der beiden Abgabekanäle 49 erstreckt. Selbstverständlich kann auch hier wiederum anstelle eines einzigen Aufnahmevolumens 47 jeweils ein erstes Aufnahmevolumen im linken Stauchbereich 23 und ein zweites Aufnahmevolumen im rechten Stauchbereich 23 vorgesehen sein.

Wie oben in Verbindung mit der Ausführungsform nach Fig. 1 und 2 beschrieben, kann das Löschmittel als solches oder eingeschlossen in wenigstens einer starren oder flexiblen Hülle in das Aufnahmevolumen eingebracht sein.

Die Funktionsweise der Ausführungsform nach Fig. 7 entspricht praktisch identisch der Funktionsweise der Ausführungsform nach Fig. 5. Der betreffende Endzustand nach Beendigung des Schaltvorgangs ist in Fig. 8 dargestellt.

Selbstverständlich kann auch bei den Zweifach-Unterbrechungsschaltgliedern 200 und 300 nach den Fig. 5 und 6 bzw. 7 und 8 ein mehrteiliges Schaltrohr nach dem Prinzip der Ausführungsform in Fig.3 und 4 verwendet sein. Hierzu muss lediglich der in den Fig. 5 und 6 bzw. 7 und 8 jeweils außen dargestellte Bereich des Schaltrohrs 209 bzw. 309 bzw. der jeweilige Treibspiegel und der jeweilige Trennbereich so ausgebildet sein, wie dies in Verbindung mit der Ausführungsform nach den Fig. 3 und 4 beschrieben ist. Der Endbereich des jeweiligen Trennbereichs greift dann in die jeweilige Aufnahmeausnehmung des Treibspiegels ein und stellt einen elektrischen Kontakt zwischen den Teilen des Schaltrohrs 209 bzw. 309 her. Hinsichtlich der Funktion bzw. des Abschaltvorgangs kann auf die vorstehenden Ausführungen in Verbindung mit der Ausführungsform nach den Fig. 3 und 4 verwiesen werden.

In sämtlichen Varianten der Erfindung wird erreicht, dass infolge des bei einem Schaltvorgang bewegten Treibspiegels ein sich an den Treibspiegel anschließender Stauchbereich der Kontakteinheit 5 derart deformiert wird, dass sich ein darin befindliches Aufnahmevolumen für das Löschmittel verringert, wodurch das Löschmittel durch wenigstens eine Abgabeöffnung in den Raum zwischen den aufgetrennten Teilen des Trennbereichs eintritt und das Entstehen eines Lichtbogens zwischen diesen beiden Enden vermeidet oder einen bereits entstandenen Lichtbogen löscht.

### Bezugszeichenliste

- 1: Unterbrechungsschaltglied
- 3: Gehäuse
- 5: Kontaktelement
- 7: Isolierschicht
- 9: Schaltrohr
- 11: erster Anschlusskontakt
- 13: zweiter Anschlusskontakt
- 15: Flansch
- 17: Isolatorelement
- 19: Dichtelement (O-Ring)
- 21: Verschlussmutter
- 23: Stauchbereich
- 25: Treibspiegel
- 25a: erster Treibspiegel
- 25b: zweiter Treibspiegel
- 27: Trennbereich
- 29: Flansch
- 31: Isolatorelement
- 33: Füllstück
- 35: Anzündvorrichtung
- 37: Dichtelement
- 39: Verschlusselement
- 41: elektrische Anschlussleitungen
- 43: Anzündmischung
- 45: Löschmittel
- 47: Aufnahmevolumen
- 49: Abgabekanal
- 51: Membran
- 53: Füllstück
- 55: Dichtelement
- 100: Unterbrechungsschaltglied
- 109: Schaltrohr
- 109a: erster Teil des Schaltrohrs 109
- 109b: zweiter Teil des Schaltrohrs 109
- 160: Aufnahmeausnehmung
- 162: Kontaktfederneinsatz
- 200: Unterbrechungsschaltglied
- 203: Gehäuse
- 205: Kontakteinheit
- 209: Schaltrohr
- 211: Anschlusskontakt
- 213: Anschlusskontakt
- 217: Isolatorelement
- 221: Verbindungselement
- 247: Aufnahmevolumen
- 300: Unterbrechungsschaltglied
- 303: Gehäuse
- 309: Schaltglied
- 311: Anschlusskontakt
- 313: Anschlusskontakt
- 317: Stabilisatorelement

## Patentansprüche

1. Elektrisches Unterbrechungsschaltglied, insbesondere zum Unterbrechen von hohen Strömen bei hohen Spannungen,
(a) mit einem Gehäuse (3), welches eine den Strompfad durch das Unterbrechungsschaltglied definierende Kontakteinheit (5) umgreift und
(b) mit einer Treibladung (35), welche ein gaserzeugendes, aktivierbares Material umfasst,
(c) wobei die Kontakteinheit einen ersten (11) und zweiten (13) Anschlusskontakt, einen Stauchbereich (23), einen Trennbereich (27) und einen Treibspiegel (25) aufweist,
(d) wobei die Treibladung und die Kontakteinheit so ausgebildet sind,
(i) dass ihr über den ersten Anschlusskontakt ein zu unterbrechender Strom zuführbar und von ihr über den zweiten Anschlusskontakt abführbar ist und
(ii) dass bei einem Zünden der Treibladung der Treibspiegel (25) derart mit einem durch das gaserzeugende aktivierbare Material erzeugten Gasdruck beaufschlagt wird, dass der Treibspiegel im Gehäuse in einer Bewegungsrichtung aus einer Ausgangsposition in eine Endposition bewegt und dabei der Stauchbereich plastisch verformt wird, wobei der Trennbereich vollständig aufgetrennt wird und in der Endposition des Treibspiegels ein Isolationsabstand zwischen den aufgetrennten Enden des Trennbereichs erreicht ist,
**dadurch gekennzeichnet,**
(e) **dass** ein Löschmittel (45) derart vorgesehen ist, dass durch die Bewegung des Treibspiegels und durch den Stauchvorgang des Stauchbereichs das Volumen zur Aufnahme des Löschmittels derart verringert wird, dass das Löschmittel durch wenigstens einen Abgabekanal (49), der das Volumen zur Aufnahme des Löschmittels mit dem Raum verbindet, in dem sich der Trennbereich befindet, zum Löschen oder zum Vermeiden des Entstehens eines Lichtbogens zwischen die Enden des Trennbereichs eingespritzt wird.

2. Elektrisches Unterbrechungsschaltglied nach Anspruch 1, **dadurch gekennzeichnet, dass** das Volumen zur Aufnahme des Löschmittels innerhalb des Stauchbereichs vorgesehen ist.

3. Elektrisches Unterbrechungsschaltglied nach Anspruch 1 oder 2, **dadurch gekennzeichnet, dass** der Stauchbereich hinsichtlich des Materials und der Geometrie so ausgelegt ist, dass die Wandung des Stauchbereichs infolge der Stauchbewegung gefaltet, vorzugsweise mäanderförmig gefaltet wird.

4. Elektrisches Unterbrechungsschaltglied nach Anspruch 2 oder 3, **dadurch gekennzeichnet, dass** der Stauchbereich hohlzylindrisch und im Querschnitt vorzugsweise ringförmig ausgebildet ist.

5. Elektrisches Unterbrechungsschaltglied nach einem der Ansprüche 2 bis 4, **dadurch gekennzeichnet, dass** das Löschmittel in wenigstens einer geschlossenen, vorzugsweise flexiblen, durch den Stauchvorgang zerstörbaren Hülle innerhalb des Stauchbereichs vorgesehen ist.

6. Elektrisches Unterbrechungsschaltglied nach einem der Ansprüche 2 bis 5, **dadurch gekennzeichnet, dass** der wenigstens eine Abgabekanal düsenartig ausgebildet ist.

7. Elektrisches Unterbrechungsschaltglied nach einem der Ansprüche 2 bis 6, **dadurch gekennzeichnet, dass** der wenigstens eine Abgabekanal, vorzugsweise im Bereich wenigstens einer Abgabeöffnung, durch eine während des Auslösevorgangs des Unterbrechungsschaltglieds zerstörbare Membran verschlossen ist.

8. Elektrisches Unterbrechungsschaltglied nach einem der Ansprüche 2 bis 7, **dadurch gekennzeichnet, dass** ein oder mehrere Abgabekanäle im Treibspiegel derart vorgesehen sind, dass die ein oder mehreren Abgabeöffnungen der Abgabekanäle im Bereich des Querschnittes eines sich, zumindest im ungetrennten Zustand, an den Treibspiegel anschließenden Trennbereichs ausgebildet sind.

9. Elektrisches Unterbrechungsschaltglied nach einem der vorhergehenden Ansprüche, **dadurch gekennzeichnet, dass** die Kontakteinheit eine gerade Längsachse aufweist, entlang welcher der Treibspiegel verschiebbar ist, dass der Trennbereich angrenzend an den Treibspiegel und in der Längsachse liegend vorgesehen ist und dass eine Abgabeöffnung in der Längsachse liegt.

10. Elektrisches Unterbrechungsschaltglied nach einem der vorhergehenden Ansprüche, **dadurch gekennzeichnet, dass** der Treibspiegel zweiteilig ausgebildet ist, wobei ein aus einem isolierenden Material bestehender zweiter Treibspiegelteil einen mit der Kontakteinheit fest verbunden oder einstückig damit ausgebildeten ersten Treibspiegelteil umgreift und diesen beaufschlagt, und wobei der zweite Treibspiegelteil vorzugsweise gegenüber dem ersten Treibspiegelteil und dem Gehäuse abgedichtet ist.

11. Elektrisches Unterbrechungsschaltglied nach einem der vorhergehenden Ansprüche, **dadurch gekennzeichnet, dass** der Trennbereich und die Treibladung so ausgebildet sind,
(a) dass der Trennbereich bei einem Zünden der Treibladung aufgerissen oder zumindest teilweise aufgerissen und durch eine Verschiebebewegung des Treibspiegels völlig aufgetrennt wird, oder
(b) dass der Trennbereich bei einem Zünden der Treibladung zwei zerstörungsfrei trennbare Teile des Trennbereichs durch eine Verschiebebewegung des Treibspiegels auseinandergeschoben werden.

12. Elektrisches Unterbrechungsschaltglied nach einem der vorhergehenden Ansprüche, **dadurch gekennzeichnet, dass** die Kontakteinheit wenigstens zwei Teil-Kontakteinheiten aufweist, die jeweils einen Stauchbereich, einen Trennbereich und einen Treibspiegel aufweisen,
(a) wobei die Teil-Kontakteinheiten jeweils so ausgebildet sind,
(i) dass bei einem Zünden der Treibladung jeder Treibspiegel derart mit einem durch das gaserzeugende aktivierbare Material erzeugten Gasdruck beaufschlagt wird, dass der betreffende Treibspiegel im Gehäuse in einer Bewegungsrichtung aus einer Ausgangsposition in eine Endposition bewegt und dabei der zugehörige Stauchbereich plastisch verformt wird, wobei der betreffende Trennbereich vollständig aufgetrennt wird und in der Endposition des betreffenden Treibspiegels ein Isolationsabstand zwischen den aufgetrennten Enden des betreffenden Trennbereichs erreicht ist, und
(ii) dass das Löschmittel derart vorgesehen ist, dass durch die Bewegung eines, mehrerer oder aller Treibspiegel und/oder durch den Stauchvorgang eines oder mehrerer oder aller Stauchbereiche das Volumen zur Aufnahme des Löschmittels derart verringert wird, dass das Löschmittel durch jeweils einen Abgabekanal, der das Volumen zur Aufnahme des Löschmittels mit dem Raum verbindet, in dem sich ein zugeordneter Trennbereich befindet, zum Löschen oder zum Vermeiden des Entstehens eines Lichtbogens zwischen die Enden des betreffenden Trennbereichs eingespritzt wird.

13. Elektrisches Unterbrechungsschaltglied nach Anspruch 12, **dadurch gekennzeichnet, dass** zwei Teil-Kontakteinheiten vorgesehen sind und die Kontakteinheit und das Gehäuse in Bezug auf eine Mittelebene spiegelsymmetrisch ausgebildet sind, wobei die Trennbereiche und die Treibspiegel vorzugsweise außerhalb der dazwischen angeordneten Stauchbereiche vorgesehen sind.

14. Elektrisches Unterbrechungsschaltglied nach Anspruch 13, **dadurch gekennzeichnet, dass** die Teil-Kontakteinheiten so ausgebildet sind, dass die beiden Stauchbereiche einander zugewandt sind, und dass ein gemeinsames Volumen zur Aufnahme des Löschmittels innerhalb des Stauchbereiche vorgesehen ist.

15. Elektrisches Unterbrechungsschaltglied nach einem der Ansprüche 12 bis 14, **dadurch gekennzeichnet, dass** jeder Teil-Kontakteinheit eine separate Teil-Treibladung zugeordnet ist und dass eine ansteuerbare Vorrichtung für das aktive und im Wesentlichen gleichzeitige Zünden der separaten Teil-Treibladungen vorgesehen ist.

## Claims

1. An electrical interruption switch, in particular for interrupting high currents at high voltages,
(a) having a housing (3) which encompasses a contact unit (5) defining the current path through the interruption switch, and
(b) having a propellant charge (35) which comprises a gas-generating, activatable material,
(c) wherein the contact unit has a first connection contact (11) and a second connection contact (13), an upsetting region (23), a separation region (27) and a sabot (25),
(d) wherein the propellant charge and the contact unit are formed in such a way
(i) that a current that is to be interrupted can be fed thereto by way of the first connection contact and can be discharged therefrom by way of the second connection contact, and
(ii) that in the event of ignition of the propellant charge the sabot (25) is subjected to a gas pressure, generated by the gas-generating activatable material, in such a way that the sabot in the housing is moved in a direction of movement from a starting position to an end position, and the upsetting region is thereby plastically deformed, wherein the separation region is separated completely, and in the end position of the sabot an insulation distance between the separated ends of the separation region is achieved,
**characterised in that**
(e) an extinguishing agent (45) is provided in such a way that as a result of the movement of the sabot and as a result of the upsetting process of the upsetting region, the volume for receiving the extinguishing agent is reduced in such a way that the extinguishing agent is injected through at least one discharge channel (49), which connects the volume for receiving the extinguishing agent to the chamber in which the separation region is located, for extinguishing or for avoiding the occurrence of an electric arc between the ends of the separation region.

2. An electrical interruption switch according to claim 1, **characterised in that** the volume for receiving the extinguishing agent is provided within the upsetting region.

3. An electrical interruption switch according to claim 1 or 2, **characterised in that** the upsetting region is designed with regard to material and geometry in such a way that the wall of the upsetting region is folded in consequence of the upsetting movement, preferably in a meandering fashion.

4. An electrical interruption switch according to claim 2 or 3, **characterised in that** the upsetting region is formed so as to be hollowly cylindrical and preferably so as to be annular in cross-section.

5. An electrical interruption switch according to one of claims 2 to 4, **characterised in that** the extinguishing agent is provided within the upsetting region in at least one closed, preferably flexible, shell that can be destroyed by the upsetting process.

6. An electrical interruption switch according to one of claims 2 to 5, **characterised in that** the at least one discharge channel is formed in the manner of a nozzle.

7. An electrical interruption switch according to one of claims 2 to 6, **characterised in that** the at least one discharge channel, preferably in the region of at least one discharge opening, is closed by a membrane that can be destroyed during the tripping process of the interruption switch.

8. An electrical interruption switch according to one of claims 2 to 7, **characterised in that** one or more discharge channels are provided in the sabot in such a way that the one or more discharge openings of the discharge channels are formed in the region of the cross-section of a separation region that adjoins the sabot, at least in the unseparated state.

9. An electrical interruption switch according to one of the preceding claims, **characterised in that** the contact unit has a straight longitudinal axis along which the sabot can be displaced, the separation region is provided adjacently to the sabot and so as to be located in the longitudinal axis, and a discharge opening is located in the longitudinal axis.

10. An electrical interruption switch according to one of the preceding claims, **characterised in that** the sabot is formed in two parts, wherein a second sabot part consisting of an insulating material encompasses a first sabot part, fixedly connected to the contact unit or formed in one piece therewith, and acts upon this part, and wherein the second sabot part is preferably sealed off with respect to the first sabot part and the housing.

11. An electrical interruption switch according to one of the preceding claims, **characterised in that** the separation region and the propellant charge are formed in such a way
(a) that the separation region, in the event of ignition of the propellant charge, is ruptured or at least partly ruptured and completely separated as a result of a movement of displacement of the sabot, or
(b) that the separation region, in the event of ignition of the propellant charge, two non-destructible separable parts of the separation region are pushed apart by means of a movement of displacement of the sabot.

12. An electrical interruption switch according to one of the preceding claims, **characterised in that** the contact unit has at least two partial contact units which each have an upsetting region, a separation region and a sabot,
(a) wherein the partial contact units are each formed in such a way
(i) that in the event of ignition of the propellant charge each sabot is subjected to a gas pressure, generated by the gas-generating activatable material, in such a way that the relevant sabot in the housing is moved in a direction of movement from a starting position to an end position, and the associated upsetting region is thereby plastically deformed, wherein the relevant separation region is separated completely, and in the end position of the relevant sabot an insulation distance between the separated ends of the relevant separation region is achieved, and
(ii) that the extinguishing agent is provided in such a way that as a result of the movement of one of, a plurality of or all of the sabots and/or as a result of the upsetting process of one of or a plurality of or all of the upsetting regions, the volume for receiving the extinguishing agent is reduced in such a way that the extinguishing agent is injected through at least one discharge channel, which connects the volume for receiving the extinguishing agent to the chamber in which an associated separation region is located, for extinguishing or avoiding the occurrence of an electric arc between the ends of the relevant separation region.

13. An electrical interruption switch according to claim 12, **characterised in that** two partial contact units are provided, and the contact unit and the housing are formed with mirror symmetry in relation to a central plane, wherein the separation regions and the sabots are preferably provided outside the upsetting regions arranged in between.

14. An electrical interruption switch according to claim 13, **characterised in that** the partial contact units are formed in such a way that the two upsetting regions face each other, and a common volume is provided to receive the extinguishing agent within the upsetting region.

15. An electrical interruption switch according to one of claims 12 to 14, **characterised in that** a separate partial propellant charge is assigned to each partial contact unit, and a triggerable device is provided for the active and substantially simultaneous ignition of the separate partial propellant charges.

## Revendications

1. Organe de commande de coupure électrique, en particulier servant à couper des courants élevés dans le cas de tensions élevées,
a) avec un boîtier (3), qui entoure une unité de contact (5) définissant le trajet de courant à travers l'organe de commande de coupure et
b) avec une charge propulsive (35), qui comprend un matériau activable générant du gaz,
c) dans lequel l'unité de contact présente un premier (11) et un deuxième (13) contact de raccordement, une zone d'écrasement (23), une zone de séparation (27) et un sabot (25),
d) dans lequel la charge propulsive et l'unité de contact sont réalisées de telle sorte
(i) qu'un courant à couper peut leur être amené par l'intermédiaire du premier contact de raccordement et peut en être évacué par l'intermédiaire du deuxième contact de raccordement, et
(ii) que le sabot (25) est soumis à l'action d'une pression de gaz générée par le matériau activable générant du gaz lors d'un allumage de la charge propulsive telle que le sabot est déplacé dans le boîtier dans une direction de déplacement depuis une position de départ dans une position d'arrivée et que dans ce cadre la zone d'écrasement est déformée plastiquement, dans lequel la zone de séparation est totalement séparée et une distance d'isolation entre les extrémités séparées de la zone de séparation est atteinte dans la position d'arrivée du sabot,
caractérisé en ce
(e) qu'un agent extincteur (45) est prévu de telle manière que du fait du déplacement du sabot et du fait de l'opération d'écrasement de la zone d'écrasement, le volume servant à recevoir l'agent extincteur est réduit de telle manière que l'agent extincteur est injecté à travers au moins un canal de distribution (49), qui relie le volume servant à recevoir l'agent extincteur à l'espace, dans lequel se trouve la zone de séparation, afin d'éteindre ou d'éviter l'apparition d'un arc électrique entre les extrémités de la zone de séparation.

2. Organe de commande de coupure électrique selon la revendication 1, **caractérisé en ce que** le volume servant à recevoir l'agent extincteur est prévu à l'intérieur de la zone d'écrasement.

3. Organe de commande de coupure électrique selon la revendication 1 ou 2, **caractérisé en ce que** la zone d'écrasement est configurée concernant le matériau et la géométrie de telle sorte que la paroi de la zone d'écrasement est pliée suite au déplacement d'écrasement, de préférence est pliée de manière à présenter une forme sinueuse.

4. Organe de commande de coupure électrique selon la revendication 2 ou 3, **caractérisé en ce que** la zone d'écrasement est réalisée de manière cylindrique creuse et de manière à présenter de préférence une forme annulaire dans la section transversale.

5. Organe de commande de coupure électrique selon l'une quelconque des revendications 2 à 4, **caractérisé en ce que** l'agent extincteur est prévu dans au moins une enveloppe fermée, de préférence flexible, pouvant être détruite par l'opération d'écrasement à l'intérieur de la zone d'écrasement.

6. Organe de commande de coupure électrique selon l'une quelconque des revendications 2 à 5, **caractérisé en ce que** l'au moins un canal de distribution est réalisé à la manière d'une buse.

7. Organe de commande de coupure électrique selon l'une quelconque des revendications 2 à 6, **caractérisé en ce que** l'au moins un canal de distribution est fermé de préférence dans la zone d'au moins une ouverture de distribution, par une membrane pouvant être détruite au cours de l'opération de déclenchement de l'organe de commande de coupure.

8. Organe de commande de coupure électrique selon l'une quelconque des revendications 2 à 7, **caractérisé en ce qu'**un canal de distribution ou plusieurs canaux de distribution sont prévus de telle manière dans le sabot qu'une ou plusieurs ouvertures de distribution des canaux de distribution sont réalisées dans la zone de la section transversale d'une zone de séparation se raccordant, au moins dans l'état non séparé, au sabot.

9. Organe de commande de coupure électrique selon l'une quelconque des revendications précédentes, **caractérisé en ce que** l'unité de contact présente un axe longitudinal rectiligne, le long duquel le sabot peut être coulissé, que la zone de séparation est prévue de manière à jouxter le sabot et de manière à être située dans l'axe longitudinal, et qu'une ouverture de distribution se situe dans l'axe longitudinal.

10. Organe de commande de coupure électrique selon l'une quelconque des revendications précédentes, **caractérisé en ce que** le sabot est réalisé en deux parties, dans lequel une seconde partie de sabot constituée d'un matériau isolant entoure une première partie de sabot reliée de manière solidaire à l'unité de contact ou réalisée avec cette dernière d'un seul tenant et contraint la première partie de sabot et dans lequel la seconde partie de sabot est étanchéifiée de préférence par rapport à la première partie de sabot et par rapport au boîtier.

11. Organe de commande de coupure électrique selon l'une quelconque des revendications précédentes, **caractérisé en ce que** la zone de séparation et la charge propulsive sont réalisées de telle manière
(a) que la zone de séparation est déchirée lors d'un allumage de la charge propulsive ou est au moins en partie déchirée et est totalement séparée par un déplacement de coulissement du sabot, ou
(b) que lors d'un allumage de la charge propulsive, deux parties pouvant être séparées de manière indestructible de la zone de séparation sont écartées par un déplacement de coulissement du sabot.

12. Organe de commande de coupure électrique selon l'une quelconque des revendications précédentes, **caractérisé en ce que** l'unité de contact présente au moins deux unités de contact de partie, qui présentent respectivement une zone d'écrasement, une zone de séparation et un sabot,
(a) dans lequel les unités de contact de partie sont respectivement réalisées de telle sorte
(i) que lors d'un allumage de la charge propulsive, chaque sabot est soumis à l'action d'une pression de gaz générée par le matériau activable générant du gaz de telle manière que le sabot concerné se déplace dans le boîtier dans une direction de déplacement depuis une position de départ dans une position d'arrivée et que dans ce cadre la zone d'écrasement associée est déformée plastiquement, dans lequel la zone de séparation concernée est totalement séparée et une distance d'isolation entre les extrémités séparées de la zone de séparation concernée est atteinte dans la position de fin du sabot concerné, et
(ii) que l'agent extincteur est prévu de telle manière que du fait du déplacement d'un, de plusieurs ou de tous les sabots et/ou du fait de l'opération d'écrasement d'une ou de plusieurs ou de toutes les zones d'écrasement le volume servant à recevoir l'agent extincteur est réduit de telle manière que l'agent extincteur est injecté à travers respectivement un canal de distribution, qui relie le volume servant à recevoir l'agent extincteur à l'espace, dans lequel se trouve une zone de séparation associée, afin d'éteindre ou afin d'éviter l'apparition d'un arc électrique entre les extrémités de la zone de séparation concernée.

13. Organe de commande de coupure électrique selon la revendication 12, **caractérisé en ce que** deux unités de contact de partie sont prévues et l'unité de contact et le boîtier sont réalisés avec une symétrie en miroir par rapport à un plan central, dans lequel les zones de séparation et les sabots sont prévus de préférence à l'extérieur des zones d'écrasement disposées de manière intercalée.

14. Organe de commande de coupure électrique selon la revendication 13, **caractérisé en ce que** les unités de contact de partie sont réalisées de telle sorte que les deux zones d'écrasement sont tournées les unes vers les autres, et qu'un volume commun servant à recevoir l'agent extincteur est prévu à l'intérieur des zones d'écrasement.

15. Organe de commande coupure électrique selon l'une quelconque des revendications 12 à 14, **caractérisé en ce qu'**une charge propulsive de partie est associée à chaque unité de contact de partie et qu'un dispositif pouvant être piloté est prévu pour l'allumage actif et sensiblement simultané des charges propulsives de partie séparées.
